# FASCICULE DE BREVET EUROPEEN

(11) **EP 2 127 554 B1**
(45) Date de publication et mention de la délivrance du brevet: **23.02.2011**
(21) Numéro de dépôt: 09290362.4
(22) Date de dépôt: 15.05.2009
(51) Int. Cl.: A45D 40/06, A45D 40/12

(54) **Ensemble de distribution d'un produit comprenant un capot**
Abgabevorrichtung für ein Produkt mit einer Haube
Assembly for dispensing a product comprising a cap

(30) Priorité: 27.05.2008 FR 0802884
(43) Date de publication de la demande: 02.12.2009
(73) Titulaire: Rexam Reboul, 74960 Cran Gervier (FR)
(72) Inventeur: Domy, Michel, 74960 Cran Gevrier (FR); Mermoud, Pierre, 74960 Cran Gevrier (FR)
(74) Mandataire: Sayettat, Julien Christian

(56) Documents cités:
- FR-A1- 2 871 712
- FR-A1- 2 876 889
- FR-A3- 2 771 606
- US-A- 5 499 747

## Description

L'invention concerne un ensemble de distribution d'un produit notamment cosmétique, hygiénique ou pharmaceutique, comprenant un corps d'habillage, un système de distribution qui est monté dans ledit corps ainsi qu'un capot de protection du système de distribution en position de rangement.

En particulier, le système de distribution permet l'application d'un produit tel qu'un rouge à lèvres ou un produit de soin pour les lèvres, ledit système comprenant alors un raisin à appliquer par frottement ou un dispositif d'application du produit sous forme liquide pâteuse (lip gloss en anglais).

Pour permettre la distribution du produit, on connaît des ensembles dans lesquels, après retrait du capot depuis sa position de protection vers une position dissociée d'utilisation du système de distribution, ledit système est déplaçable dans le corps entre une position de rangement dans laquelle ledit système est rétracté dans le corps et une position de distribution dans laquelle ledit système est saillant dudit corps. En particulier, le déplacement peut être actionné en rotation par l'intermédiaire d'une bague montée tournante sous le corps d'habillage.

On connaît également du document FR-2 871 712, le montage d'un système de distribution dans le corps par l'intermédiaire d'un équipage mobile en translation, ledit équipage étant pourvu de moyens de blocage réversible dans les positions de rangement et de distribution mentionnées ci-dessus.

Toutefois, le déplacement du système de distribution, notamment de par son encombrement et son poids, complique la réalisation de l'ensemble de distribution. En outre, il ne donne pas toujours satisfaction en termes de sensations perçues par l'utilisatrice lors de l'actionnement.

Par ailleurs, l'utilisation du système de distribution, notamment par frottement, induit des efforts axiaux qui sont alors transmis aux moyens de blocage par l'intermédiaire de l'équipage mobile. Il peut donc en résulter un problème de fiabilité de ces moyens de blocage.

En outre, pour le retrait du capot de protection et l'actionnement du système de distribution, les ensembles de distribution connus nécessitent l'utilisation des deux mains.

L'invention vise à perfectionner l'art antérieur en proposant notamment un ensemble de distribution dans lequel les positions du capot ainsi que celles du système de distribution sont obtenues par une gestuelle d'actionnement linéaire de conception particulièrement simple et fiable, ladite gestuelle pouvant être réalisée avec une seule main.

A cet effet, l'invention propose un ensemble de distribution d'un produit, comprenant un corps d'habillage et un système de distribution dudit produit qui est monté dans ledit corps, ledit ensemble comprenant en outre une coiffe qui est montée dans ledit corps en translation par rapport audit système pour être disposée autour de lui entre une position déployée de rangement dudit système et une position rétractée de distribution, ladite coiffe étant montée dans ledit corps par l'intermédiaire d'un dispositif de contrainte élastique de la coiffe en position déployée et d'un dispositif de blocage réversible de la coiffe en position rétractée, ledit ensemble comprenant en outre un capot de protection du système de distribution en position de rangement, ledit capot étant monté en translation par rapport à la coiffe entre une position de protection et une position d'utilisation dans laquelle ledit capot est solidaire en translation de la coiffe entre ses positions déployée et rétractée, le dispositif de blocage étant activable par appui manuel sur le capot en position d'utilisation pour disposer la coiffe en position rétractée et désactivable par appui manuel sur ledit capot lorsque la coiffe est en position rétractée.

D'autres objets et avantages de l'invention apparaîtront dans la description qui suit, faite en référence aux figures annexées, dans lesquelles :
- les figures 1 et 2 sont des représentations en coupe longitudinale d'un ensemble de distribution selon un mode de réalisation de l'invention, montrant le système de distribution en position de rangement et le capot respectivement en position de protection du système de distribution (figure 1) et en position d'utilisation dudit système (figure 2) ;
- la figure 3 est une représentation en coupe longitudinale de l'ensemble de distribution selon les figures 1 et 2, montrant le système en position de distribution ;
- la figure 4 est une vue éclatée montrant les composants de l'ensemble de distribution selon les figures 1 à 3, dans laquelle le système de distribution, le corps et le capot ne sont pas représentés ;
- les figures 5 et 6 sont des représentations partielles en coupe longitudinale dans le plan perpendiculaire au plan de coupe des figures 1 à 3, montrant le dispositif de blocage réversible respectivement dans les positions déployée (figure 5) et rétractée (figure 6) ;
- les figures 7 à 9 sont des représentations partielles en perspective (a) et coupe longitudinale (b) montrant une variante de réalisation de la paroi d'occultation du capot, respectivement en position fermée (figures 7), en cours d'ouverture (figures 8) et en position ouverte (figures 9).

En relation avec les figures, on décrit ci-dessous un mode de réalisation d'un ensemble de distribution d'un produit notamment cosmétique, hygiénique ou pharmaceutique, comprenant un corps d'habillage 1 et un système de distribution 2 qui est monté dans ledit corps.

En particulier, le système de distribution 2 est autonome, le montage dudit système dans le corps d'habillage 1 permettant l'utilisation et le rangement entre deux utilisations d'un système 2, notamment d'un système 2 standard. Pour ce faire, le corps 1 peut être réalisé en matériau rigide notamment en plastique ou en métal, pour présenter une esthétique avantageuse et permettre la protection mécanique du système de distribution 2.

Le corps 1 présente une géométrie tubulaire, par exemple à section circulaire, ovale ou parallélépipédique, en étant pourvu d'une ouverture supérieure. Le système de distribution 2 est monté selon l'axe longitudinal dudit corps pour permettre son utilisation au travers de ladite ouverture.

Selon le mode de réalisation représenté, le système de distribution comprend un raisin 2 de rouge à lèvres ou d'un produit de soin pour les lèvres, ledit raisin étant positionné en regard de l'ouverture pour permettre l'application par frottement sur les lèvres. Dans cette réalisation, le raisin 2 peut permettre - l'application d'un produit sur une autre zone d'une personne, notamment sur la peau, ou d'un autre type de produit notamment à usage cosmétique ou thérapeutique, ou encore l'application du produit sur un objet.

En variante non représentée, le système de distribution 2 peut comprendre un flacon contenant un produit fluide à distribuer, ledit flacon étant équipé d'une pompe manuelle ou d'une valve qui est actionnée par appui axial sur un bouton poussoir positionné en regard de l'ouverture. En particulier, cette réalisation permet la distribution d'un parfum.

Sur les figures, l'ensemble de distribution comprend un support 5 qui est solidaire du corps 1, ledit support étant pourvu d'un godet supérieur 6 de réception du raisin 2. En particulier, au moins une partie du système de distribution 2, à savoir la partie inférieure du raisin 2, est fixée dans le godet 6. En outre, le support 5 est disposé dans le corps 1 de sorte que le système de distribution 2 soit en position de distribution, ce qui permet notamment d'éviter le déplacement dudit système entre ses postions de rangement et de distribution.

L'ensemble de distribution comprend une coiffe 7 qui est montée dans le corps 1 en translation par rapport au système de distribution 2. La coiffe 7 peut être réalisée en matériau rigide, notamment en plastique ou en métal, pour présenter une géométrie tubulaire inscrite dans la géométrie du corps 1 afin de permettre la translation de ladite coiffe dans ledit corps. La partie supérieure de la coiffe 7 est pourvue d'une ouverture 7a qui est coaxiale à l'ouverture du corps 1 pour permettre l'utilisation du système de distribution 2 au travers desdites ouvertures.

Par ailleurs, la coiffe 7 est disposée autour du système de distribution 2 entre une position déployée de rangement dudit système et une position rétractée de distribution. En particulier, dans la position déployée (figures 1 et 2), le bord supérieur de la coiffe 7 vient entourer radialement le raisin 2 de sorte à empêcher son utilisation, tout en le protégeant mécaniquement. En outre, dans la position rétractée (figure 3), le bord supérieur de la coiffe 7 est disposé axialement sous la partie supérieure du raisin 2 de sorte à permettre son application. La gestuelle de déplacement linéaire de la coiffe 7 permet en outre d'envisager un raisin 2 à section non circulaire, notamment à section ovale ou polygonale.

Pour permettre la disposition de la coiffe 7 dans ses deux positions de façon alternée et stable, celle-ci est montée dans le corps 1 par l'intermédiaire d'un dispositif de contrainte élastique de la coiffe 7 en position déployée et d'un dispositif de blocage réversible de la coiffe 7 en position rétractée. En particulier, le dispositif de contrainte élastique comprend un ressort 19 dont les extrémités sont respectivement en appui sur la coiffe 7 et sur une portée solidaire du corps 1.

L'ensemble de distribution comprend en outre un capot 3 de protection du système de distribution 2 en position de rangement, ledit capot étant monté en translation par rapport à la coiffe 7 entre une position de protection (figure 1) et une position d'utilisation (figures 2 et 3) du raisin 2. En outre, dans la position d'utilisation, le capot 3 est solidaire en translation de la coiffe 7 entre ses positions déployée et rétractée. De façon non représentée, la position de protection peut être garantie par une butée haute et/ou des éléments de frottement peuvent être prévus pour permettre un coulissement agréable du capot 3 autour de la coiffe 7.

Sur les figures, le capot 3 comprend un manchon intérieur 3a qui est monté coulissant autour de la coiffe 7, ledit manchon étant surmonté par une paroi d'occultation de l'ouverture supérieure 7a de la coiffe 7. En particulier, lors du coulissement du capot 3 en position d'utilisation, la paroi d'occultation est ouverte par appui sur l'ouverture 7a de la coiffe 7 au travers de laquelle le système de distribution 2 est saillant en position de distribution.

Sur les figures 1 à 3, la paroi d'occultation est formée d'un volet 4 qui est monté par l'intermédiaire d'un ressort 4a sur l'ouverture supérieure du manchon intérieure 3a, ledit ressort étant agencé pour exercer un effort de contrainte du volet en position de fermeture. En variante représentée sur les figures 7 à 9, la paroi d'occultation forme un diaphragme 8 qui est agencé pour s'ouvrir par appui sur l'ouverture 7a.

Le dispositif de blocage est activable par appui manuel sur le capot 3 en position d'utilisation pour disposer la coiffe 7 en position rétractée et désactivable par appui manuel sur ledit capot lorsque la coiffe 7 est en position rétractée. Ainsi, l'utilisation de l'ensemble de distribution peut être réalisée au moyen d'une seule main puisque seul le capot 3 doit être actionné par l'utilisatrice.

Sur les figures, le capot 3 comprend en outre un manchon extérieur 3b qui est raccordé au manchon intérieur 3a par l'intermédiaire d'une portée 3c formant une zone d'appui pour l'actionnement manuel du coulissement du capot 3. En outre, le manchon extérieur 3b en position de protection est agencé pour prolonger le corps 1 de sorte à parfaire l'esthétique de l'ensemble et, lors du coulissement du manchon intérieur 3a autour de la coiffe 7, lesdits manchons intérieur et extérieur sont agencés pour venir entourer ledit corps respectivement intérieurement et extérieurement.

L'ensemble de distribution représenté comprend en outre un dispositif de verrouillage de la coiffe 7 en position déployée, le capot 3 comprenant des moyens agencés pour déverrouiller ledit dispositif lorsque ledit capot est en position d'utilisation. Ainsi, un appui sur le capot 3 actionne successivement le coulissement dudit capot en position d'utilisation puis le coulissement de la coiffe 7 en position rétractée.

Sur les figures, le dispositif de verrouillage comprend un jonc 40 solidaire de la coiffe et une patte flexible 41 solidaire du corps 1, ledit jonc étant en appui sur la patte 41 pour empêcher le déplacement de la coiffe 7 en position rétractée, le capot 3 comprenant une rampe 42 qui, en position d'utilisation, est agencée pour déformer la patte 41 afin de libérer le jonc 40 (figure 2).

En outre, le capot 3 en position d'utilisation est agencé pour prendre appui sur le jonc 40 de sorte à permettre la translation conjointe dudit capot et de la coiffe 7 entre ses positions déployée et rétractée. Sur les figures, le bord inférieur du manchon intérieur 3a prend appui sur le jonc 40.

Selon une réalisation, le dispositif de blocage réversible comprend un doigt 10 engagé dans une came 11 en forme de coeur. Dans les modes de réalisation représentés, le doigt 10 est solidaire du corps 1 et la came 11 est solidaire de la coiffe 7, toutefois la configuration inverse peut être envisagée.

Sur les figures, la came 11 en forme de coeur comprend un chemin continu de circulation du doigt 10 qui présente :
- deux pistes 12, 13 disposées symétriquement par rapport à l'axe de translation, de sorte à permettre la montée et la descente du doigt 10 dans respectivement l'une d'elles ;
- une zone inférieure 14 de jonction des pistes 12, 13 ; et
- une zone supérieure 15 de jonction des pistes, dans la partie centrale de laquelle le doigt 10 peut être disposé de façon stable, ladite partie centrale étant entourée de part et d'autre par deux pans 15a, 15b inclinés vers le haut.

Le fonctionnement de ce dispositif de blocage est le suivant. En position déployée (figures 1, 2, 5), le dispositif de contrainte élastique dispose le doigt 10 de façon stable dans la zone inférieure 14 de jonction. Un appui sur le capot 3 en position d'utilisation induit un déplacement du doigt 10 dans une piste 12 puis, par l'intermédiaire du pan 15a en communication, le dispositif de contrainte élastique dispose le doigt 10 de façon stable dans la partie centrale de la zone supérieure 15 de jonction. La coiffe 7 est alors verrouillée en position rétractée (figure 3, 6). Ensuite, par appui sur le capot 3, le doigt 10 est déverrouillé en parcourant l'autre pan 15b pour être disposé dans l'autre piste 13 et, par relâchement du capot 3, le dispositif de contrainte élastique remet le doigt 10 en position initiale.

Sur les figures, l'ensemble comprend une douille 16 solidarisée sur la partie inférieure du corps 1, ladite douille étant pourvue de deux doigts 10 supérieurs diamétralement opposés. Plus précisément, la douille 16 comprend un socle 16a encliqueté dans l'ouverture inférieure du corps 1 de sorte à former le fond dudit corps. De part et d'autre de l'axe de translation, deux bras 17 s'étendent axialement depuis le socle 16a, chaque extrémité libre desdits bras étant pourvue d'un doigt 10 s'étendant radialement vers l'intérieur. En outre, les doigts 10 sont engagés respectivement dans une came 11 correspondante, ce qui permet notamment d'améliorer la stabilité de la coiffe 7, ainsi que le fonctionnement du dispositif de blocage.

Dans le mode de réalisation représenté, le godet 6 est monté sur le support 5 par l'intermédiaire d'un dispositif de compensation d'usure du système de distribution 2. Comme représenté, ce mode de réalisation concerne plus particulièrement l'application d'un raisin 2 qui, du fait du frottement, tend à s'user. En effet, il en résulte alors un déplacement de la zone d'application du raisin 2 par rapport au corps 1, ce que le dispositif de compensation vise à palier.

Pour ce faire, le dispositif de compensation et la coiffe 7 sont agencés pour coopérer de sorte que la translation de la coiffe 7 entre ses positions induise un déplacement axial unidirectionnel du godet 6 sur un pas de compensation d'usure.

Le dispositif de compensation d'usure comprend une tige filetée 23 qui est solidaire du fond du godet supérieur 6, le support 5 présentant une lumière 24 de guidage dans laquelle ladite tige est engagée par l'intermédiaire d'un écrou 25 qui est monté tournant sur ledit support. Par ailleurs, la tige 23 est équipée d'une butée 26 de fin de course.

Plus précisément, le support 5 comprend une partie inférieure 27 d'encliquetage sur le socle 16a qui est pourvu d'un pion 28 à cet effet. La partie supérieure 29 du support comprend une zone encliquetage de l'écrou 25, la lumière 24 et l'alésage dudit écrou étant disposés coaxialement. Par ailleurs, pour empêcher l'entrainement en rotation du godet 6 par l'écrou 25, la tige 23 présente deux plats 29 qui s'engagent dans la lumière 24 en oblong.

La coiffe 7 comprend un manchon supérieur 30 (montré en coupe partielle sur la figure 4) dans lequel le godet 6 est disposé, et un manchon inférieur 31 sur la paroi extérieure plane duquel les cames 11 sont formées, lesdits manchons étant séparés par une portée radiale 32. Les extrémités du ressort 19 de contrainte élastique sont respectivement en appui sur ladite portée et sur le socle 16a de la douille 16.

Par ailleurs, l'écrou 25 est disposé dans le manchon supérieur 30 qui comprend des moyens de coopération avec l'écrou 25 pour induire la rotation dudit écrou par translation de la coiffe 7, ladite rotation de l'écrou 25 induisant la montée de la tige 23 du fait de la coopération de son filetage avec ledit écrou.

Les moyens de coopération comprennent des ergots 33 formés sur la périphérie de l'écrou 25 et des clavettes 34 formées sur la périphérie intérieure du manchon supérieur 30, l'engagement en translation d'une clavette 34 sur un ergot 33 induisant un effort de rotation sur l'écrou 25. Plus précisément, les ergots 33 sont espacés angulairement autour de la périphérie de l'écrou 25 avec écart fixe, et deux clavettes respectivement supérieure 34a et inférieure 34b sont formées avec un écartement angulaire donné. Par ailleurs, la périphérie des ergots 33 présente une géométrie en losange, et les bords inférieur et supérieur des clavettes respectivement supérieure 34a et inférieure 34b sont biseautés.

## Revendications

1. Ensemble de distribution d'un produit, comprenant un corps d'habillage (1) et un système de distribution (2) dudit produit qui est monté dans ledit corps, ledit ensemble comprenant en outre une coiffe (7) qui est montée dans ledit corps en translation par rapport audit système pour être disposée autour de lui entre une position déployée de rangement dudit système et une position rétractée de distribution, ladite coiffe étant montée dans ledit corps par l'intermédiaire d'un dispositif de contrainte élastique de la coiffe (7) en position déployée et d'un dispositif de blocage réversible de la coiffe (7) en position rétractée, ledit ensemble étant **caractérisé en ce qu'**il comprend en outre un capot (3) de protection du système de distribution en position de rangement, ledit capot étant monté en translation par rapport à la coiffe (7) entre une position de protection et une position d'utilisation dans laquelle ledit capot est solidaire en translation de la coiffe (7) entre ses positions déployée et rétractée, le dispositif de blocage étant activable par appui manuel sur le capot (3) en position d'utilisation pour disposer la coiffe (7) en position rétractée et désactivable par appui manuel sur ledit capot lorsque la coiffe (7) est en position rétractée.

2. Ensemble de distribution selon la revendication 1, **caractérisé en ce qu'**il comprend un dispositif de verrouillage de la coiffe (7) en position déployée, le capot (3) comprenant des moyens agencés pour déverrouiller ledit dispositif lorsque ledit capot est en position d'utilisation.

3. Ensemble de distribution selon la revendication 2, **caractérisé en ce que** le dispositif de verrouillage comprend un jonc (40) solidaire de la coiffe (7) et une patte flexible (41) solidaire du corps (1), ledit jonc étant en appui sur la patte (41) pour empêcher le déplacement de la coiffe (7) en position rétractée, le capot (3) comprenant une rampe (42) qui, en position d'utilisation, est agencée pour déformer la patte (41) afin de libérer le jonc (40).

4. Ensemble de distribution selon la revendication 3, **caractérisé en ce que** le capot (3) en position d'utilisation est agencé pour prendre appui sur le jonc (40) de sorte à permettre la translation conjointe dudit capot et de la coiffe (7) entre ses positions déployée et rétractée.

5. Ensemble de distribution selon l'une quelconque des revendications 1 à 4, **caractérisé en ce que** le capot (3) comprend un manchon intérieur (3a) qui est monté coulissant autour de la coiffe (7), ledit manchon étant surmonté par une paroi d'occultation de la partie supérieure de la coiffe (7).

6. Ensemble de distribution selon la revendication 5, **caractérisé en ce que** la partie supérieure de la coiffe (7) comprend une ouverture (7a) au travers de laquelle le système de distribution (2) est saillant en position de distribution, la paroi d'occultation étant ouverte par appui sur ladite ouverture lors du coulissement du capot (3) en position d'utilisation.

7. Ensemble de distribution selon la revendication 5 ou 6, **caractérisé en ce que** le capot (3) comprend en outre un manchon extérieur (3b) qui est raccordé au manchon intérieur (3a) par l'intermédiaire d'une portée (3c) formant une zone d'appui pour l'actionnement manuel du coulissement dudit capot.

8. Ensemble de distribution selon l'une quelconque des revendications 1 à 7, **caractérisé en ce que** le dispositif de contrainte élastique comprend un ressort (19) dont les extrémités sont respectivement en appui sur la coiffe (7) et sur une portée solidaire du corps (1).

9. Ensemble de distribution selon l'une quelconque des revendications 1 à 8, **caractérisé en ce que** le dispositif de blocage réversible comprend un doigt (10) engagé dans une came (11) en forme de coeur.

10. Ensemble de distribution selon la revendication 9, **caractérisé en ce que** le doigt (10) est solidaire du corps (1), la came (11) étant solidaire de la coiffe (7).

11. Ensemble de distribution selon l'une quelconque des revendications 1 à 10, **caractérisé en ce qu'**il comprend un support (5) solidaire du corps (1), ledit support étant pourvu d'un godet supérieur (6) de réception du système de distribution (2).

12. Ensemble de distribution selon la revendication 11, **caractérisé en ce que** le godet (6) est monté sur le support (5) par l'intermédiaire d'un dispositif de compensation d'usure du système de distribution (2), ledit dispositif et la coiffe (7) étant agencés pour coopérer de sorte que la translation de la coiffe (7) entre ses positions induise un déplacement axial unidirectionnel du godet (6) sur un pas de compensation d'usure.

13. Ensemble de distribution selon la revendication 12, **caractérisé en ce que** le dispositif de compensation d'usure comprend une tige filetée (23) qui est solidaire du fond du godet supérieur (6), le support (5) présentant une lumière de guidage (24) dans laquelle ladite tige est engagée par l'intermédiaire d'un écrou (25) qui est monté tournant sur ledit support, ledit écrou étant disposé dans un manchon (30) de la coiffe (7) qui comprend des moyens de coopération avec l'écrou (25) pour induire la rotation dudit écrou par translation de la coiffe (7).

14. Ensemble de distribution selon la revendication 13, **caractérisé en ce que** les moyens de coopération comprennent des ergots (33) formés sur la périphérie de l'écrou (25) et des clavettes (34) formées sur la périphérie intérieure du manchon (30), l'engagement en translation d'une clavette (34) sur un ergot (33) induisant un effort de rotation sur l'écrou (25).

## Claims

1. Product distribution assembly comprising a top cover body (1) and a system (2) for distributing said product that is mounted inside said body, wherein said assembly further comprising a top cover (7) that is mounted inside said body in translation with respect to said system so that it is positioned around it between an advanced storage position of said system and a retracted distribution position, wherein said top cover is mounted inside said body by means of a device which places elastic strain on the top cover (7) in the advanced position and a reversible device for locking the top cover (7) in the retracted position, wherein said assembly is **characterised in that** it further comprises a safety guard (3) to protect the distribution system in the retracted position, wherein said guard is mounted in translation with respect to the top cover (7) between a protection position and an operating position in which said guard is stationary in translation with the top cover (7) between its advanced and retracted positions, wherein the locking device may be activated by manually pressing the guard (3) in the operating position to place the top cover (7) in the retracted position and may be deactivated by manually pressing said guard when the top cover (7) is in the retracted position.

2. Distribution assembly according to claim 1, **characterised in that** it comprises a device for locking the top cover (7) in the advanced position, wherein the guard (3) comprises means laid out so that they release said device when said guard is in the operating position.

3. Distribution assembly according to claim 2, **characterised in that** the locking device comprises a strip (40) that is stationary with respect to the top cover (7) and a flexible bracket (41) that is stationary with respect to the body (1), wherein said strip presses against the bracket (41) to prevent the top cover (7) from moving in the retracted position, wherein the guard (3) comprises a ramp (42) which, in the operating position, is laid out so that it deforms the bracket (41) in order to liberate the strip (40).

4. Distribution assembly according to claim 3, **characterised in that** the guard (3) is laid out in the operating position so that it presses against the strip (40) so as to permit the joint translation of said guard and the top cover (7) between its advanced and retracted positions.

5. Distribution assembly according to any of claims 1 to 4, **characterised in that** the guard (3) comprises an inner sleeve (3a) that is mounted so that it slides around the top cover (7), wherein said sleeve is surmounted by a wall which occults the upper part of the top cover (7).

6. Distribution assembly according to claim 5, **characterised in that** the upper part of the top cover (7) comprises an opening (7a) through which the distribution system (2) protrudes in the distribution position, wherein the occulting wall is opened by pressure on said opening when the guard (3) slides in the operating position.

7. Distribution assembly according to claims 5 or 6, **characterised in that** the guard (3) further comprises an external sleeve (3b) that is connected to the inner sleeve (3a) by means of a journal (3c) which forms a thrust zone for the manual actuation to slide said guard.

8. Distribution assembly according to any of claims 1 to 7, **characterised in that** the elastic strain device comprises a spring (19), of which the ends are respectively in contact with the top cover (7) and a journal that is stationary with respect to the body (1).

9. Distribution assembly according to any of claims 1 to 8, **characterised in that** the reversible locking device comprises a pin (10) that is engaged in a heart shaped cam (11).

10. Distribution assembly according to claim 9, **characterised in that** the pin (10) is stationary with respect to the body (1), wherein the cam (11) is stationary with respect to the top cover (7).

11. Distribution assembly according to any of claims 1 to 10, **characterised in that** it comprises a support (5) that is stationary with respect to the body (1), wherein said support is fitted with an upper cup (6) which accommodates the distribution system (2).

12. Distribution assembly according to claim 11, **characterised in that** the cup (6) is mounted on the support (5) by means of a device which compensates the wear on the distribution system (2), wherein said device and the top cover (7) are laid out so that they engage so that the translation of the top cover (7) between its positions induce a unidirectional axial movement of the cup (6) on one increment of wear compensation.

13. Distribution assembly according to claim 12, **characterised in that** the wear compensation device comprises a threaded rod (23) that is stationary with respect to the bottom of the upper cup (6), wherein the support (5) has a guide orifice (24) inside which said rod is engaged by means of a nut (25) that is mounted so that it may rotate on said support, wherein said nut is located inside a sleeve (30) of the top cover (7) which comprises means of engagement with the nut (25) to induce the rotation of said nut by translation of the top cover (7).

14. Distribution assembly according to claim 13, **characterised in that** the means of engagement comprise lugs (33) formed on the periphery of the nut (25) and keys (34) formed on the inside periphery of the sleeve (30), wherein the engagement in translation of a key (34) with a lug (33) induces a rotation effort on the nut (25).

## Patentansprüche

1. Abgabevorrichtung für ein Produkt, umfassend einen Verkleidungskörper (1) und ein System zur Abgabe (2) des Produkts, das in den Körper montiert ist, wobei die Vorrichtung außerdem eine Kappe (7) umfasst, die in dem Körper translatorisch bezüglich des Systems montiert ist, um rund um dieses zwischen einer ausgeklappten Ruheposition des Systems und einer zurückgezogenen Abgabeposition angeordnet zu sein, wobei die Kappe in dem Körper mit Hilfe einer elastischen Spannvorrichtung der Kappe (7) in der ausgeklappten Position und einer reversiblen Sperrvorrichtung der Kappe (7) in der zurückgezogenen Position montiert ist, wobei die Vorrichtung **dadurch gekennzeichnet ist, dass** sie außerdem eine Haube (3) zum Schutz des Systems zur Abgabe in der Ruheposition umfasst, wobei die Haube translatorisch bezüglich der Kappe (7) zwischen einer Schutzposition und einer Verwendungsposition montiert ist, in der die Haube translatorisch mit der Kappe (7) zwischen ihrer ausgeklappten und ihrer zurückgezogenen Position einstückig ist, wobei die Sperrvorrichtung durch manuelles Drücken auf die Haube (3) in der Verwendungsposition aktivierbar ist, um die Kappe (7) in der zurückgezogenen Position anzuordnen, und durch manuelles Drücken auf die Haube deaktivierbar ist, wenn sich die Kappe (7) in der zurückgezogenen Position befindet.

2. Abgabevorrichtung nach Anspruch 1, **dadurch gekennzeichnet, dass** sie eine Sperrvorrichtung der Kappe (7) in der ausgeklappten Position umfasst, wobei die Haube (3) Mittel umfasst, die angeordnet sind, um die Vorrichtung zu entsperren, wenn sich die Haube in der Verwendungsposition befindet.

3. Abgabevorrichtung nach Anspruch 2, **dadurch gekennzeichnet, dass** die Verriegelungsvorrichtung eine Backe (40) umfasst, die mit der Kappe (7) einstückig ist, und eine flexible Lasche (41), die mit dem Körper (1) einstückig ist, wobei die Backe auf die Lasche (41) drückt, um die Verschiebung der Kappe (7) in der zurückgezogenen Position zu verhindern, wobei die Haube (3) eine Rampe (42) umfasst, die, in der Verwendungsposition, angebracht ist, um die Lasche (41) zu verformen, um die Backe (40) freizugeben.

4. Abgabevorrichtung nach Anspruch 3, **dadurch gekennzeichnet, dass** die Haube (3), in der Verwendungsposition, angebracht ist, um so auf die Backe (40) zu drücken, um die gemeinsame Übertragung der Haube und der Kappe (7) zwischen ihrer ausgeklappten und ihrer zurückgezogenen Position zu erlauben.

5. Abgabevorrichtung nach einem der Ansprüche 1 bis 4, **dadurch gekennzeichnet, dass** die Haube (3) eine innere Muffe (3a) umfasst, die gleitend um die Kappe (7) montiert ist, wobei die Muffe von einer Wand zur Verdeckung des oberen Teils der Kappe (7) überragt wird.

6. Abgabevorrichtung nach Anspruch 5, **dadurch gekennzeichnet, dass** der obere Teil der Kappe (7) eine Öffnung (7a) umfasst, durch die das System zur Abgabe (2) in der Abgabeposition hervorspringt, wobei die Wand zur Verdeckung durch Drücken auf die Öffnung geöffnet wird, wenn die Haube (3) in die Verwendungsposition gleitet.

7. Abgabevorrichtung nach Anspruch 5 oder 6, **dadurch gekennzeichnet, dass** die Haube (3) außerdem eine äußere Muffe (3b) umfasst, die mit der inneren Muffe (3a) mit Hilfe eines Bereichs (3c) verbunden ist, der einen Drückbereich für die manuelle Betätigung des Gleitens der Haube bildet.

8. Abgabevorrichtung nach einem der Ansprüche 1 bis 7, **dadurch gekennzeichnet, dass** die elastische Spannvorrichtung eine Feder (19) umfasst, deren Enden jeweils auf die Kappe (7) und auf einen Bereich, einstückig mit dem Körper (1), drücken.

9. Abgabevorrichtung nach einem der Ansprüche 1 bis 8, **dadurch gekennzeichnet, dass** die reversible Sperrvorrichtung einen Finger (10) umfasst, der in einen Nocken (11) in Form eines Herzens eingreift.

10. Abgabevorrichtung nach Anspruch 9, **dadurch gekennzeichnet, dass** der Finger (10) mit dem Körper (1) einstückig ist, wobei der Nocken (11) mit der Kappe (7) einstückig ist.

11. Abgabevorrichtung nach einem der Ansprüche 1 bis 10, **dadurch gekennzeichnet, dass** sie eine Stütze (5) umfasst, die mit dem Körper (1) einstückig ist, wobei die Stütze mit einem oberen Becher (6) zur Aufnahme des Systems zur Abgabe (2) versehen ist.

12. Abgabevorrichtung nach Anspruch 11, **dadurch gekennzeichnet, dass** der Becher (6) auf die Stütze (5) mit Hilfe einer Vorrichtung zur Kompensation des Verschleißes des Systems zur Abgabe (2) montiert ist, wobei die Vorrichtung und die Kappe (7) angeordnet sind, um so zusammenzuarbeiten, dass die Übertragung der Kappe (7) zwischen ihren Positionen eine axiale Verschiebung in eine Richtung des Bechers (6) auf einem Schritt zur Kompensation des Verschleißes verursacht.

13. Abgabevorrichtung nach Anspruch 12, **dadurch gekennzeichnet, dass** die Vorrichtung zur Kompensation des Verschleißes einen Gewindeschaft (23) umfasst, der mit dem Boden des oberen Bechers (6) einstückig ist, wobei die Stütze (5) eine Führungsöffnung (24) aufweist, in die der Schaft mit Hilfe einer Schraubenmutter (25) eingreift, die drehend auf der Stütze montiert ist, wobei die Schraubenmutter in einer Muffe (30) der Kappe (7 angeordnet ist, die Mittel zur Zusammenarbeit mit der Schraubenmutter (25) umfasst, um die Drehung der Schraubenmutter durch Übertragung der Kappe (7) zu verursachen.

14. Abgabevorrichtung nach Anspruch 13, **dadurch gekennzeichnet, dass** die Mittel zur Zusammenarbeit Vorsprünge (33) umfassen, die auf dem Umfang der Schraubenmutter (25) gebildet sind, und Keile (34), die auf dem inneren Umfang der Muffe (30) gebildet sind, wobei der translatorische Eingriff eines Keils (34) in einen Vorsprung (33) eine Drehkraft auf der Schraubenmutter (25) hervorruft.
